# EUROPÄISCHE PATENTSCHRIFT

(11) **EP 0 271 892 B1**
(45) Veröffentlichungstag und Bekanntmachung des Hinweises auf die Patenterteilung: **19.02.1992**
(21) Anmeldenummer: 87118630.0
(22) Anmeldetag: 16.12.1987
(51) Int. Cl.: E06B 3/96

(54) **Eckverbindung von auf Gehrung geschnittenen Fensterhölzern und Vorrichtung zu deren Herstellung**
Mitre corner joint of wooden window frames and device for its fabrication
Joint d'angle à onglet de châssis de fenêtre en bois et dispositif pour la fabrication de celui-ci

(30) Priorität: 17.12.1986 DE 3643083
(43) Veröffentlichungstag der Anmeldung: 22.06.1988
(73) Patentinhaber: Pandel, Detlef, D-31785 Hameln (DE)
(72) Erfinder: Pandel, Detlef, D-31785 Hameln (DE)
(74) Vertreter: Wehser, Wulf, Dipl.-Ing.

(56) Entgegenhaltungen:
- EP-A- 0 161 369
- DE-C- 292 624
- DE-C- 810 080
- DE-U- 1 893 855

## Beschreibung

Die Erfindung betrifft eine Vorrichtung zur Herstellung von Eckverbindungen von auf Gehrung geschnittenen Fensterhölzern zur Herstellung von Fensterrahmen, insbesondere Flügelrahmen, bei welcher die Fensterhölzer durch wenigstens ein in Schlitze der beiden Gehrungsflächen eingreifendes Verbindungsplättchen und durch wenigstens einen rechtwinkligen Verbindungswinkel sowie durch Verleimung miteinander verbunden werden, wobei der Verbindungswinkel mit seinen Schenkeln jeweils in eine axiale Bohrung der Fensterhölzer von den Gehrungsflächen her in quer zur jeweiligen Achse der Fensterhölzer sich erstreckende nach außen offene Sacklöcher eingreift, wo sie einer in Achsrichtung wirkenden Zugspannung aussetzbar sind.

Der Erfindung liegt die Aufgabe zugrunde, eine Vorrichtung zur Herstellung von Eckverbindungen der eingangs genannten Art zu schaffen, mit welcher trotz der Herstellung einer einwandfreien Verbindung die Verwendung aufwendiger Maschinen oder Werkzeuge, wie beispielsweise Rahmenpressen, entfallen kann.

Diese Aufgabe wird erfindungsgemäß dadurch gelöst, daß eine zwei miteinander zu verbindende Fensterhölzer aufnehmende Spannvorrichtung vorgesehen ist, in welche die Fensterhölzer so einlegbar sind, daß ihre Achsen parallel zueinander verlaufen, wobei die mit den Gehrungsflächen versehenen Stirnseiten der Fensterhölzer einander abgewandt sind und zwischen sich einen Winkel einschließen, der dem Winkel zwischen den Achsen der Fensterhölzer bei einem fertiggestellten Fenster entspricht, wobei beidseits der Spannvorrichtung jeweils ein Fräsaggregat angeordnet ist, dessen Stirnfläche parallel zu den Gehrungsflächen der zu bearbeitenden Fensterhölzer liegt und in welchem wenigstens ein Schlitzfräser angeordnet ist und wobei weiter beidseits der Spannvorrichtung jeweils ein Bohraggregat für das jeweilige Sackloch angeordnet ist, dessen Werkzeug rechtwinklig zur Achse der Fensterhölzer jenseits der Gehrungsflächen angeordnet ist und wobei schließlich zwei weitere Bohraggregate vorgesehen sind, deren Bohrer koaxial zu den Fensterhölzerachsen liegen und wobei alle Aggregate in Richtung auf die Fensterhölzer zustellbar sind.

Mit einer solchen Vorrichtung wird erreicht, daß durch einfaches Einlegen und Festspannen der Fensterhölzer in der Spannvorrichtung diese für die Herstellung aller für die Verbindung notwendigen Aufnahmeöffnungen bereit sind. Durch die Fräsaggregate werden die notwendigen Schlitze für die Verbindungsplättchen hergestellt, während die koaxial zu den Fensterhölzern arbeitenden Bohraggregate die Aufnahmebohrungen für den Verbindungswinkel schaffen. Zusätzliche Spann- und Handarbeiten entfallen demgemäß.

Voraussetzung für die Anwendung der erfindungsgemäßen Vorrichtung ist allerdings, daß die Fensterhölzer vor ihrer Einlage in die Spannvorrichtung mit den notwendigen Gehrungsschnitten versehen, d.h. auch auf Länge geschnitten werden.

Besonders vorteilhaft kann es sein, wenn die Spannvorrichtung zur Aufnahme der Fensterhölzer mit zwei parallel zueinander verlaufenden Nuten versehen ist, in welche die Fensterhölzer einlegbar sind, so daß sie innerhalb der Nuten geführt und längsverschoben werden können. Zweckmäßig ist es weiter, wenn am dem Bohraggregat für die Koaxialbohrungen zugewandten Ende eine Anschlaganordnung vorgesehen ist, die zwei im Winkel zueinander liegende Anschlagflächen für die Gehrungsflächen der Fensterhölzer aufweist. Diese Anschlaganordnung kann insbesondere zur Herstellung von Fenstern, bei denen die Fensterhölzer in verschiedenen Winkeln zueinander liegen, austauschbar angeordnet sein.

Besonders zweckmäßig ist es, wenn die Anschlaganordnung in einem Abstand zum Boden der Nuten derart angeordnet ist, daß die Gehrungsflächen der Fensterhölzer sowohl oberhalb als auch unterhalb der Anschlaganordnung zugänglich bleiben. Eine solche Anordnung ermöglicht es insbesondere, zwei in übereinanderliegenden Parallelebenen angeordnete Verbindungsplättchen vorzusehen, wobei oberhalb und unterhalb der Anschlaganordnung Schlitze in die freiliegenden Gehrungsflächenabschnitte der Fensterhölzer für die Verbindungsplättchen einbringbar sind.

Die Anschlaganordnung kann in diesem Fall einen pfeilförmigen Träger aufweisen, der koaxial zu den Achsen der Fensterhölzer verlaufende Bohrungen aufweisen kann, die der Führung der Bohrer dienen, welche die koaxialen Bohrungen in die Fensterhölzer einbringen. Zu diesem Zweck besteht der Träger zweckmäßigerweise aus einem verschleißfesten Material, vorzugsweise aus Metall, oder aber er ist im Bereich der Bohrungen mit aus einem solchen Material bestehenden Hülsen versehen.

Die Spannvorrichtung kann einen im Spannzustand die beiden Fensterhölzer übergreifenden Arm aufweisen, der mittels eines weiteren Vorrichtungsteiles von oben gegen die Fensterhölzer andrückbar sein kann. Hierzu kann der Arm eine Hubbewegung ausführen. Der Arm kann auch über die Fensterhölzer schwenkbar sein.

Die beiden die koaxialen Bohrungen anbringenden Bohraggregate können auch zu einem einzigen Aggregat zusammengefaßt sein, wobei die Bohrer über getriebliche Mittel miteinander in Verbindung stehen.

Um die quer zu den Achsen der Fensterhölzer verlaufenden Sacklöcher gegebenenfalls an unterschiedliche Abmessungen des Verbindungswinkels anpassen zu können, ist es zweckmäßig, wenn die zugehörigen Bohraggregate in Achsrichtung der Bohrer verstellbar angeordnet sind.

Die Fräswerkzeuge für die Schlitze sind in im Arbeitszustand feststehenden Maschinenblöcken gelagert, die bei der verwendeten Ausführungsform jeweils oben und unten den Träger der Anschlaganordnung übergreifen, damit die Fräswerkzeuge an die Stirnflächen der Fensterhölzer herangeführt werden können, ohne innerhalb ihres Maschinenblockes zustellbar zu sein.

Die Aggregate einer Bearbeitungsseite, also die Maschinenblöcke der beiden Fräswerkzeuge und derjenige des Sacklochbohrers sind auf einem gemeinsamen Schlitten angeordnet und damit gemeinsam mit diesem gegen die Fensterhölzer zustellbar. Während der Zustellung findet auch zugleich die Bearbeitung der Stirnseiten der Fensterhölzer statt.

Die beiden Schlitten können hydraulisch oder pneumatisch zustellbar sein.

Bei einer bevorzugten Ausführungsform mit Gehrungsschnitten von 45° liegen die Außenflächen der Maschinenblöcke unter demselben Winkel, so daß sie parallel zu den Gehrungsflächen verlaufen und beim Bearbeitungsende an diesem anliegen. Bei freilaufenden Fräsern, die nicht in Maschinenblöcken gelagert sind, sind andere Winkelstellungen der einzelnen Fräsaggregate möglich.

In entsprechender Weise sind die beiden Bohraggregate, sofern zwei Aggregate Verwendung finden, ebenfalls auf einem gemeinsamen gegen die Fensterhölzer zustellbaren Schlitten angeordnet. Auch in diesem Fall sind die Bohraggregate gegenüber ihrem Maschinenblock nicht verstellbar, die Bearbeitung kommt allein durch die Schlittenbewegung zustande.

Die beiden Fräseinrichtungen können alternativ zum beschriebenen und dargestellten Ausführungsbeispiel auch jeweils auf einem gemeinsamen Schlitten zusammen mit den beiden koaxial arbeitenden Bohraggregaten angeordnet sein.

Die Wirkungsweise der beschriebenen Anordnung ist folgende: Die zu bearbeitenden Fensterhölzer werden in die Aufnahmenuten eingelegt und bis zum Anschlag gegen diesen verschoben. Anschließend werden sie in der beschriebenen Weise mittels der Spannvorrichtung festgespannt.

Anschließend werden die beiden seitlichen Schlitten bewegt und dadurch gleichzeitig an beiden Stirnflächen der Fensterhölzer die Schlitze für die Verbindungsplättchen angebracht. Da bei der Schlittenbewegung die Bohraggregate mitbewegt werden, werden die im rechten Winkel zu den Achsen der Fensterhölzer liegenden Sacklöcher ebenfalls angebracht.

Im Anschluß daran werden die koaxialen Bohrungen in die Stirnflächen der Fensterhölzer eingebracht, die so weit reichen, daß die Sacklöcher getroffen werden.

Diese Verfahrensweise hat den Vorteil, daß die längeren koaxialen Bohrungen dazu führen, daß die Bohrer im Bereich der Sacklöcher austreten, so daß ein Spänestau und entsprechende Bohrererhitzungen nicht auftreten können.

Die erfindungsgemäße Verbindung und die erfindungsgemäße Vorrichtung sind insbesondere für kleinere Betriebe oder auch für den Selbstbauer geeignet, da die Verbindung der Fensterhölzer auch in deren weitgehend vorgefertigten Zustand vorgenommen werden kann. Insbesondere bietet die erfindungsgemäße Verbindung die Möglichkeit, bereits endbehandelte Fensterhölzer zu verwenden und in der erfindungsgemäßen Weise miteinander zu verbinden.

Vorteilhaft ist es hierbei insbesondere, wenn Meterware verwendet wird, die bereits mit den erforderlichen Längsprofilierungen versehen ist, wobei lediglich noch die Gehrungsschnitte und die erfindungsgemäße Verbindung zur Herstellung eines Fenster angebracht werden müssen.

Auch Meterware kann endbehandelt sein.

Die Erfindung wird im folgenden anhand von Ausführungsbeispielen in der Zeichnung näher erläutert.
- Fig. 1: zeigt in Ansicht in teilweise aufgebrochener Darstellung die Enden zweier rechtwinklig miteinander zu verbindender Fensterhölzer.
- Fig. 2: ist die Ansicht II-II nach Fig. 1.
- Fig. 3: zeigt in Ansicht einen Verbindungswinkel im gestreckten Zustand.
- Fig. 4: zeigt in perspektivischer Darstellung eine Ausführungsform einer Vorrichtung zur Herstellung der erfindungsgemäßen Eckverbindung.
- Fig. 5: ist die Ansicht V-V nach Fig. 4.

Gemäß Fig. 1 sind die beiden zu verbindenden Fensterhölzer jeweils mit einem unter 45° verlaufenden Gehrungsschnitt 3 versehen, so daß zwei parallel zueinander liegende Gehrungsflächen 4 (vgl. Fig. 2) gebildet werden. Zur Herstellung der Verbindung sind in die Gehrungsflächen in verschiedenen Ebenen aber parallel zueinander liegende Schlitze 5 und 6 (vgl. Fig. 2) eingebracht, in welche im Verbindungszustand Verbindungsplättchen 7 jeweils zur Hälfte eingreifen.

Ferner sind von den Gehrungsflächen ausgehende parallel zu den Achsen der Fensterhölzer sich erstreckende Bohrungen 8 vorgesehen, die in Sacklöcher 9 münden und der Aufnahme der Schenkel 10a eines Verbindungswinkels 10 (vgl. Fig. 3) dienen. Die Sacklöcher 9 sind nach außen, d.h. auf der dem Glas des Fensters zugewandten Innenfläche der Fensterhölzer offen und dort in der beschriebenen Weise durch einen Holzpfropfen od. dgl. verschließbar.

Fig. 2 ist die Ansicht II-II nach Fig. 1 und zeigt die Anordnung der Schlitze 5 und 6 zur Aufnahme der Verbindungsplättchen 7, die bei der dargestellten Ausführungsform in verschiedenen Parallelebenen versetzt gegeneinander angeordnet sind. Die Verbindungsplättchen 7 sind in der Darstellung nach Fig. 2 gegenüber Fig. 1 entfernt.

Ferner ist aus Fig. 2 die Relativlage der koaxialen Bohrung 8 zu dem zugehörigen Sackloch 9 von der Stirnseite des Fensterholzes 1 her gesehen zu entnehmen.

Fig. 3 zeigt in Ansicht im gestreckten Zustand den Verbindungswinkel 10, dessen beide Schenkel 10a durch ein Gelenk 10b miteinander verbunden sind. Die in die Sacklöcher 9 hineinragenden Enden 11 der Schenkel 10a des Verbindungswinkels 10 haben einen Abschnitt 12 geringeren Durchmessers mit einem daran anschließenden Kopf 13, der von einem nicht dargestellten Exzenter zur Aufbringung der Zugspannung hintergreifbar ist. Die aus den Teilen nach den Figuren 1 bis 3 bestehende Eckverbindung wird wie folgt hergestellt:

Nach Einstecken eines der Schenkel 10a des Verbindungswinkels 10 in eine der Bohrungen 8 werden die Verbindungsplättchen 7 mit Leim versehen und in die zugehörigen Schlitze 5 und 6 eines der beiden Fensterhölzer eingesetzt. Nach Auftrag von Leim auf die Gehrungsflächen 4 wird der freie Schenkel 10a des Verbindungswinkels 10 in die andere koaxiale Bohrung 8 eingesteckt und beide Fensterhölzer von Hand gegeneinander gedrückt. Hierbei treten die Köpfe 13 ebenso wie die Abschnitte 12 verringerten Durchmessers in die Sacklöcher 9 ein, so daß die Köpfe 13 von einem Werkzeug, vorzugsweise von einem drehbaren Exzenter, hintergriffen werden und in Richtung der Pfeile 14, also in das Sackloch 9 hinein gezogen werden können. Die so aufgebrachte Vorspannung führt zu einer einwandfreien Verleimung. Durch die Verbindungsplättchen 7 sind die beiden Fensterhölzer genau zueinander ausgerichtet, wobei an dieser Ausrichtung auch die Schenkel 10a des Verbindungswinkels 10 innerhalb der Koaxialbohrungen 8 beteiligt sind.

Fig. 4 zeigt in perspektivischer Darstellung eine Ausführungsform einer Vorrichtung zur Herstellung der Eckverbindung nach den Figuren 1 bis 3. Diese besteht aus einer Spannvorrichtung 15, in welche zuvor an mindestens einer Stirnseite auf Gehrung geschnittene Fensterhölzer 16 so einlegbar sind, daß ihre Achsen parallel zueinander verlaufen, wobei ihre Gehrungsflächen 4 einander abgewandt sind und zwischen sich einen Winkel α einschließen, der dem Winkel zwischen den Achsen der Fensterhölzer bei einem fertiggestellten Fenster entspricht. Im Normalfall beträgt mithin der Winkel α 90°.

Die Spannvorrichtung 15 weist zur Aufnahme der Fensterhölzer 16 zwei parallel zueinander verlaufende Nuten 17 auf, die von einem schwenkbaren und höhenverschieblichen Arm 18 im Spannzustand übergriffen werden.

Beidseits der Spannvorrichtung 15 ist jeweils ein Fräsaggregat 19 angeordnet, welches zwei übereinander liegende Schlitzfräser 20 aufweist, deren Lage und Abstand der Lage der Schlitze 5 und 6 in den Gehrungsflächen 4 der beiden Fensterhölzer 16 entspricht. Die Stirnflächen 21 der Gehäuse der Fräsaggregate 19 liegen parallel zu den Gehrungsflächen der zu bearbeitenden Fensterhölzer, also unter einem Winkel von 45° zu deren Achsen.

Beidseits der Spannvorrichtung 15 ist ferner jeweils ein Bohraggregat 22 angeordnet, welches mit einem Sacklochbohrer 23 versehen ist und mit dem jeweiligen Fräsaggregat 19 auf einem gemeinsamen Schlitten 24 angeordnet ist. Die Schlitten 24 sind jeweils entlang von Führungen 25 in Richtung der Pfeile 26 verschiebbar.

Schließlich sind zwei weitere Bohraggregate vorgesehen, die beim dargestellten Ausführungsbeispiel zu einem gemeinsamen Aggregat 27 verbunden sind. Die Bohrer 28 dieses gemeinsamen Aggregates dienen der Herstellung der koaxialen Bohrungen 8 (vgl. Fig. 1 und 2) zur Aufnahme des Verbindungswinkels 10.

Am dem Bohraggregat 27 zugewandten Ende der Nuten 17 ist eine Anschlaganordnung 29 vorgesehen, die zwei im Winkel zueinander liegende Anschlagflächen 30 für die Gehrungsflächen 4 der Fensterhölzer aufweist. Gegen diese Anschlagflächen 30 werden die Fensterhölzer 16 in Richtung der Pfeile 31 geschoben. Beim dargestellten Ausführungsbeispiel schließen die beiden Anschlagflächen 30 entsprechend der Ausbildung der Fensterhölzer einen Winkel von 90° ein, wobei die Anschlaganordnung 29 bei abweichendem Winkel austauschbar sein kann.

Die Anschlagflächen 30 sind in einem Abstand zum Boden der Nuten 17 angeordnet, so daß unterhalb der Anschlagflächen 30 ein Spalt 32 offenbleibt, durch den der entsprechende Gehrungsflächenbereich der Fensterhölzer zugänglich bleibt (vgl. Fig. 5).

Andererseits ist die Höhe der Anschlaganordnung 29 so bemessen, daß die Fensterhölzer die Anschlaganordnung überragen, so daß auch oberhalb der Anschlaganordnung die Gehrungsflächen der Fensterhölzer bearbeitbar sind. Es können also die Schlitze 5 und 6 im eingelegten Zustand der Fensterhölzer 16 angebracht werden.

Zur exakten Einbringung der koaxialen Bohrungen 8 (vgl. Fig. 1) werden die Bohrer 28 in Bohrungen 33 (vgl. auch Fig. 5) geführt, wozu der die Anschlaganordnung bildende pfeilförmige Träger 34 zweckmäßigerweise aus einem verschleißfesten Material besteht, oder mit aus einem verschleißfesten Material bestehenden Hülsen versehen ist.

Wie aus Fig. 5 hervorgeht, sind die Flächenbereiche 4a und 4b der Gehrungsflächen 4 trotz der Halterung durch die Anschlaganordnung zugänglich, so daß in diesen Bereichen die Schlitze angebracht werden können.

Wie bereits beschrieben, findet die gleichzeitige Anbringung der Sacklöcher 9 und der Schlitze 5 und 6 durch Verschiebung der Schlitten 24 in Richtung auf die Spannvorrichtung statt.

In entsprechender Weise ist das Bohraggregat 27 entlang einer Führung 35 in Richtung des Pfeiles 36 verstellbar.

Insbesondere bei den normalen Gehrungsschnitten von 45° ist es in Abwandlung der Ausführungsform nach Fig. 4 auch möglich, die Fräsaggregate 19 zusammen mit dem Bohraggregat 27 auf einem gemeinsamen Schlitten anzuordnen und zusammen mit diesem zu verschieben, wobei allerdings bestimmte Probleme dadurch gegeben sind, daß die Bohrer 28 zwischen den Fräsern 20 hindurchtreten müssen und wobei ferner die beiden Fräsaggregate 19 im Ausgangszustand sehr eng beieinander liegen müssen.

## Patentansprüche

1. Vorrichtung zur Herstellung von Eckverbindungen von auf Gehrung geschnittenen Fensterhölzern zur Herstellung von Fensterrahmen, insbesondere Flügelrahmen, bei welcher die Fensterhölzer durch wenigstens ein in Schlitze der beiden Gehrungsflächen eingreifendes Verbindungsplättchen und durch wenigstens einen rechtwinkligen Verbindungswinkel sowie durch Verleimung miteinander verbunden werden, wobei der Verbindungswinkel mit seinen Schenkeln jeweils in eine axiale Bohrung der Fensterhölzer von den Gehrungsflächen her in quer zur jeweiligen Achse der Fensterhölzer sich erstreckende nach außen offene Sacklöcher eingreift, wo sie einer in Achsrichtung wirkenden Zugspannung aussetzbar sind, dadurch gekennzeichnet, daß eine zwei miteinander zu verbindende Fensterhölzer(16) aufnehmende Spannvorrichtung (15) vorgesehen ist, in welche die Fensterhölzer (16) so einlegbar sind, daß ihre Achsen parallel zueinander verlaufen, wobei die mit den Gehrungsflächen (4) versehenen Stirnseiten der Fensterhölzer (16) einander abgewandt sind und zwischen sich einen Winkel (α) einschließen, der dem Winkel zwischen den Achsen der Fensterhölzer bei einem fertiggestellten Fenster entspricht, wobei beidseits der Spannvorrichtung (15) jeweils ein Fräsaggregat (19) angeordnet ist, dessen Stirnfläche (21) parallel zu den Gehrungsflächen (4) der zu bearbeitenden Fensterhölzer (16) liegt und in welchem wenigstens ein Schlitzfräser (20) angeordnet ist und wobei weiter beidseits der Spannvorrichtung (15) jeweils ein Bohraggregat (22) für das jeweilige Sackloch (9) angeordnet ist, dessen Werkzeug (23) rechtwinklig zur Achse der Fensterhölzer (16) jenseits der Gehrungsflächen (4) angeordnet ist und wobei schließlich zwei weitere Bohraggregate (27) vorgesehen sind, deren Bohrer (28) koaxial zu den Fensterhölzerachsen liegen und wobei alle Aggregate (19,22,27) in Richtung auf die Fensterhölzer (16) zustellbar sind.

2. Vorrichtung nach Anspruch 1, dadurch gekennzeichnet, daß die Spannvorrichtung (15) mit zwei parallel zueinander verlaufenden Nuten (17) versehen ist, in welche die Fensterhölzer (16) einlegbar sind, so daß sie innerhalb der Nuten (17) geführt und längsverschoben werden können.

3. Vorrichtung nach Anspruch 2, dadurch gekennzeichnet, daß am dem Bohraggregat (27) für die Koaxialbohrungen (8) zugewandten Ende der Nuten (17) eine Anschlaganordnung (29) vorgesehen ist, die zwei im Winkel zueinander liegende Anschlagflächen (30) für die Gehrungsflächen (4) der Fensterhölzer (16) aufweist.

4. Vorrichtung nach Anspruch 3, dadurch gekennzeichnet, daß die Anschlaganordnung (29) austauschbar angeordnet ist.

5. Vorrichtung nach Anspruch 3 oder 4, dadurch gekennzeichnet, daß die Anschlaganordnung (29) in einem Abstand zum Boden der Nuten (17) derart angeordnet ist, daß die Gehrungsflächen (4) der Fensterhölzer (16) sowohl oberhalb als auch unterhalb der Anschlaganordnung (29) zugänglich bleiben.

6. Vorrichtung nach Anspruch 5, dadurch gekennzeichnet, daß zwei in übereinanderliegenden Parallelebenen angeordnete Verbindungsplättchen (7) vorgesehen sind, wobei oberhalb und unterhalb der Anschlaganordnung (29) Schlitze (5,6) in die freiliegenden Gehrungsflächenabschnitte (4a,4b) der Fensterhölzer (16) für die Verbindungsplättchen (7) einbringbar sind.

7. Vorrichtung nach einem der Ansprüche 3 bis 6, dadurch gekennzeichnet, daß die Anschlaganordnung (29) einen pfeilförmigen Träger (34) aufweist.

8. Vorrichtung nach Anspruch 7, dadurch gekennzeichnet, daß der Träger (34) koaxial zu den Achsen der Fensterhölzer (16) verlaufende Bohrungen (33) aufweist, die der Führung der Bohrer (28) für die koaxialen Bohrungen (8) in den Fensterhölzern (16) dienen.

9. Vorrichtung nach Anspruch 8, dadurch gekennzeichnet, daß der Träger (34) aus einem verschleißfesten Material besteht.

10. Vorrichtung nach Anspruch 8, dadurch gekennzeichnet, daß die Bohrungen (33) mit aus verschleißfestem Material bestehenden Hülsen versehen sind.

11. Vorrichtung nach einem der vorhergehenden Ansprüche, dadurch gekennzeichnet, daß die Spannvorrichtung (15) einen im Spannzustand die beiden Fensterhölzer (16) übergreifenden Arm (18) aufweist.

12. Vorrichtung nach Anspruch 11, dadurch gekennzeichnet, daß der Arm (18) mittels eines weiteren Vorrichtungsteiles von oben gegen die Fensterhölzer (16) andrückbar ist.

13. Vorrichtung nach Anspruch 11 oder 12, dadurch gekennzeichnet, daß der Arm (18) über die Fensterhölzer (16) schwenkbar ist.

14. Vorrichtung nach einem der Ansprüche 2 bis 13, dadurch gekennzeichnet, daß die beiden Bohraggregate für die koaxialen Bohrungen (8) zu einem einzigen Aggregat (27) zusammengefaßt sind.

15. Vorrichtung nach einem der vorhergehenden Ansprüche, dadurch gekennzeichnet, daß die Bohraggregate (22) zur Anbringung der Sacklöcher (9) in Achsrichtung ihrer Bohrer (23) verstellbar angeordnet sind.

16. Vorrichtung nach einem der vorhergehenden Ansprüche, dadurch gekennzeichnet, daß die Fräswerkzeuge (20) für die Schlitze (5,6) in im Arbeitszustand feststehenden Maschinenblöcken gelagert sind, die jeweils oben und unten den Träger (34) der Anschlaganordnung (29) übergreifen, so daß ihre Stirnflächen (21) zur Anlage an die Gehrungsflächen (4) der Fensterhölzer (16) kommen.

17. Vorrichtung nach einem der vorhergehenden Ansprüche, dadurch gekennzeichnet, daß die Aggregate (19,22) einer Bearbeitungsseite auf einem gemeinsamen Schlitten (24) angeordnet und zusammen mit diesem gegen die Fensterhölzer (16) zustellbar sind.

18. Vorrichtung nach einem der vorhergehenden Ansprüche, dadurch gekennzeichnet, daß die beiden Bohraggregate für die Koaxialbohrungen (8) auf einem gemeinsamen gegen die Fensterhölzer (16) zustellbaren Schlitten (37) angeordnet sind.

## Claims

1. Device for the production of corner joints of mitred wooden window-frame sections for the manufacture of window frames, in particular wing frames, whereby the wooden window-frame sections are connected by at least one connecting platelet which engages into slots of the two mitre surfaces, and by at least one rectangular jointing angle and by glueing, whereby the jointing angle with its shanks engages from the mitre surfaces, pocket holes, in a respective axial bore of the wooden window-frame sections, which are open towards the outside and which extend transversely to the respective axis of the wooden window-frame sections, where they are subjected to a pulling tension operative in an axial direction, **characterised in that** a clamping device (15) is provided, which accommodates the wooden window-frame sections (16) to be joined and into which the wooden window-frame sections (16) are inserted so that their axes extend parallel to one another, whereby the end surfaces of the wooden window-frame sections (16) with the mitre surfaces (4) are facing away from one another to include between them an angle (α) corresponding with the angle between the axes of the wooden window-frame sections of a finished window, whereby at both sides of the clamping device (15) is arranged a respective milling unit (19), the end surface (21) is parallel to the mitre surfaces (4) of the wooden window-frame sections (16) to be processed, and in which there is at least one slitting cutter (20), and whereby on both sides of the clamping device (15) is arranged a respective drilling unit (22) for the respective pocket bore (9), the tool (23) of which is arranged at right angles relative to the axis of the wooden window-frame sections (16) at the other side of the mitre surfaces (4), and whereby finally two further drilling units (27) are provided, the drills (28) of which are placed coaxially to the wooden window-frame section axes, and whereby all units (19, 22, 27) are deliverable in the direction of the wooden window-frame sections (16).

2. Device according to claim 1, **characterised in that** the clamping device (15) is provided with two grooves (17), which extend parallel relative to one another and into which the wooden window-frame sections (16) are inserted in such a manner that they are guided within the grooves (17) and longitudinally displaceable.

3. Device according to claim 2, **characterised in that** a stop arrangement (29) is provided at the end of the grooves (17) facing towards the drilling unit (27) for the coaxial bores (8), which arrangement comprises, for the mitre surfaces (4) of the wooden window-frame sections (16), two stop surfaces (30) placed at an angle to one another.

4. Device according to claim 3, **characterised in that** the stop arrangement (29) is interchangeable.

5. Device according to claim 3 or 4, **characterised in that** the stop arrangement (29) is arranged at a distance from bottom of the grooves (17) in such a manner that the mitre surfaces (4) of the wooden window-frame sections (16) remain accessible both above and underneath the stop arrangement (29).

6. Device according to claim 5, **characterised in that** two connecting platelets (7), which are arranged in two parallel planes one above the other, are provided, in which respect above and below the stop arrangement (29) slots (5, 6) for the connecting platelets (7) are fitted into the disposed mitre-surface sections (4a, 4b) of the wooden window-frame sections (16).

7. Device according to one of the claims 3 to 6, **characterised in that** the stop arrangement (29) comprises an arrow-shaped support (34).

8. Device according to claim 7, **characterised in that** the support (34) has bores (33) extending coaxially to the axes of the wooden window-frame sections (16), serving to guide the drill (28) for the coaxial bores (8) in the wooden window-frame sections (16).

9. Device according to claim 8, **characterised in that** the support (34) is composed of a wear-resistant material.

10. Device according to claim 8, **characterised in that** the bores (33) are provided with sleeves of wear-resistant material.

11. Device according to one of the above claims, **characterised in that** the clamping device (15) comprises an arm (18) which in the clamping stage reaches over both wooden window-frame sections (16).

12. Device according to claim 11, **characterised in that** the arm (18) is pressed from the top against the wooden window-frame sections (16) by means of a further section of the device.

13. Device according to claim 11 or 12, **characterised in that** the arm (18) is pivotable over the wooden window-frame sections (16).

14. Device according to one of the claims 2 to 13, **characterised in that** both drilling units for the coaxial bores (8) are combined into one single unit (27).

15. Device according to one of the above claims, **characterised in that** the drilling units (22) for locating the pocket bores (9) are arranged to be adjustable in the axial direction of the drills (23).

16. Device according to one of the above claims, **characterised in that** the milling tools (20) for the slots (5, 6) are in the operative state mounted in fixed machine blocks which at the top and the bottom respectively reach over the support (34) of the stop arrangement (29), so that their end surfaces (21) abut against the mitre surfaces (4) of the wooden window-frame sections (16).

17. Device according to one of the above claims, **characterised in that** the units (19, 22) of one processing side are arranged on a mutual slide (24) and deliverable together with same to the wooden window-frame sections (16).

18. Device according to one of the above claims, **characterised in that** both drilling units for the coaxial bores (8) are arranged on a mutual slide (37) which is deliverable to the wooden window-frame sections (16).

## Revendications

1. Dispositif pour fabriquer des assemblages d'angle de boiseries de fenêtre coupées en onglet, pour la fabrication de châssis de fenêtre, en particulier de châssis à battants, dans lequel les boiseries sont reliées entre elles au moyen d'au moins une plaquette d'assemblage, s'engageant dans des fentes des deux faces d'onglet, et au moyen d'au moins une cornière d'assemblage à angle droit, ainsi que par collage, la cornière d'assemblage s'engageant, par ses ailes, chaque fois dans un perçage axial des boiseries, en partant des faces d'onglet, dans des trous borgnes, ouverts vers l'extérieur, qui s'étendent transversalement par rapport à l'axe respectif des boiseries, où elles sont susceptibles d'être exposées à une contrainte de traction, agissant en direction axiale, caractérisé en ce qu'est prévu un dispositif de serrage (15), qui reçoit deux boiseries (16) à relier et dans lequel les boiseries (16) peuvent être insérées, de telle façon que leurs axes s'étendent parallèlement, les faces frontales, pourvues des faces d'onglet (4), des boiseries (16) étant opposées entre elles et faisant entre elles un angle (α), qui correspond à l'angle entre les axes des boiseries lorsqu'une fenêtre est terminée, où, des deux côtés du dispositif de serrage (15) est chaque fois disposé un groupe de fraisage (19) dont la face frontale (21) est parallèle aux faces d'onglet (4) des boiseries à usiner et groupe de fraisage dans lequel est disposé au moins une fraise à canneler (20) et où, des deux côtés du dispositif de serrage (15), est en outre prévu, pour le trou borgne (9) concerné, un groupe de perçage (22) dont l'outil (23) est chaque fois disposé perpendiculairement à l'axe des boiseries (16), en deçà des faces d'onglet (4), et où enfin sont prévus deux autre groupes de perçage (27), dont les forêts (28) sont coaxiaux aux axes de boiseries et où tous les groupes (19,22,27) sont réglables en direction des boiseries (16).

2. Dispositif selon la revendication 1, caractérisé en ce que le dispositif de serrage (15) est pourvu de deux rainures (17) parallèles, dans lesquelles les boiseries (16) peuvent être insérées, de sorte à pouvoir être guidées et déplacées longitudinalement à l'intérieur des rainures (17).

3. Dispositif selon la revendication 2, caractérisé en ce que, sur l'extrémité, tournée vers le groupe de perçage (27) prévu pour les perçages coaxiaux (8), des rainures est prévu un dispositif de butée (29) qui présente deux faces de butées (30) faisant entre elles un angle, pour les faces d'onglet (4) des boiseries (16).

4. Dispositif selon la revendication 3, caractérisé en ce que le dispositif de butée (29) est disposé de façon interchangeable.

5. Dispositif selon la revendication 3 ou 4, caractérisé en ce que le dispositif de butée (29) est disposé à une distance du fond des rainures (17) telle que les faces d'onglet (4) des boiseries (16) restent accessibles, tant au-dessus qu'au-dessous du dispositif de butée (29).

6. Dispositif selon la revendication 5, caractérisé en ce que deux plaquettes (7) disposées dans des plans parallèles superposés sont prévues, des fentes (5,6) pouvant être ménagées, au-dessus et au-dessous du dispositif de butée (19), dans les sections libres (4a,4b) des faces d'onglet des boiseries (16), pour les plaquettes d'assemblage (7).

7. Dispositif selon l'une des revendications 3 à 6, caractérisé en ce que le dispositif de butée (29) présente un support (34) en forme de flèche.

8. Dispositif selon la revendication 7, caractérisé en ce que le support (34) présente, s'étendant coaxialement aux axes des boiseries (16), des perçages (33) qui servent au guidage des forêts (28) pour les perçages (8) coaxiaux dans les boiseries.

9. Dispositif selon la revendication 8, caractérisé en ce que le support (34) se compose d'un matériau résistant à l'usure.

10. Dispositif selon la revendication 8, caractérisé en ce que les perçages (33) sont pourvus de douilles en matériau résistant à l'usure.

11. Dispositif selon l'une des revendications précédentes, caractérisé en ce que le dispositif de serrage (15) présente un bras (18) qui entoure les deux boiseries (16) lorsqu'elles sont à l'état serré.

12. Dispositif selon la revendication 11, caractérisé en ce que le bras (18) est susceptible d'être pressé du haut, contre les boiseries (16), au moyen d'une partie supplémentaire du dispositif.

13. Dispositif selon la revendication 11 ou 12, caractérisé en ce que le bras (18) est pivotant sur les boiseries (16).

14. Dispositif selon l'une des revendications 2 à 13, caractérisé en ce que les deux groupes de perçage prévus pour les perçages coaxiaux (8) sont groupés en un groupe unique (27).

15. Dispositif selon l'une des revendications précédentes, caractérisé en ce que les groupes de perçage (22) sont disposés réglables en direction axiale de leur forêts (23), pour ménager les trous borgnes (9).

16. Dispositif selon l'une des revendications précédentes, caractérisé en ce que les outils de fraisage (20) prévus pour les fentes (5,6) sont montés dans des blocs-machine qui sont fixes à l'état de travail et entourent chaque fois, au-dessus et au-dessous, le support (34) du dispositif de butée (29), de sorte que leurs faces frontales (21) viennent en appui sur les faces d'onglet (4) des boiseries (16).

17. Dispositif selon l'une des revendications précédentes, caractérisé en ce que les groupes (19,22) d'un côté d'usinage sont disposés sur un chariot (24) commun et réglables conjointement avec celui-ci par rapport aux boiseries (16).

18. Dispositif selon l'une des revendications précédentes, caractérisé en ce que les deux groupes de perçage prévus pour les perçages coaxiaux (8) sont disposés sur un chariot (37) commun et réglable conjointement avec celui-ci par rapport aux boiseries (16).
